# EUROPÄISCHE PATENTSCHRIFT

(11) **EP 1 658 903 B1**
(45) Veröffentlichungstag und Bekanntmachung des Hinweises auf die Patenterteilung: **10.03.2010**
(21) Anmeldenummer: 05023234.7
(22) Anmeldetag: 25.10.2005
(51) Int. Cl.: B05C 1/08

(54) **Verschmutzungsarmer Auftragskopf**
Low-stain coating applicator
Dispositif applicateur antitache

(30) Priorität: 09.11.2004 DE 202004017317 U
(43) Veröffentlichungstag der Anmeldung: 24.05.2006
(73) Patentinhaber: NORDSON CORPORATION, Westlake, OH 44145-1119 (US)
(72) Erfinder: Bergner, Olaf, 21339 Lüneburg (DE)
(74) Vertreter: Eisenführ, Speiser & Partner

(56) Entgegenhaltungen:
- WO-A-91/13690
- DE-A1- 1 577 769
- DE-A1- 3 834 287
- DE-A1- 19 604 934
- DE-A1- 19 741 802
- FR-A- 1 386 101
- GB-A- 2 015 318
- NL-A- 7 213 861
- US-A- 3 272 177
- US-A- 3 782 994
- US-A- 5 766 350

## Beschreibung

Die Erfindung betrifft einen Auftragskopf zum Auftragen eines Fluids auf ein Substrat, mit einem Zuführkanal zum Zuführen eines Auftragsmaterials, einer in einer ersten Drehrichtung drehbaren Auftragswalze, die eine Umfangsfläche aufweist, die in einem Benetzungsbereich mit dem Zuführkanal in Verbindung steht, sodass die Umfangsfläche mit dem durch den Zuführkanal zugeführten Auftragsmaterial benetzt werden kann, und die weiterhin entlang einer Auftragsrichtung über ein Substrat gerollt werden kann, sodass in einem Auftragsbereich zumindest ein Teil des die Umfangsfläche benetzenden Auftragsmaterials auf das Substrat aufgetragen wird, und einer benachbart zur Auftragswalze angeordneten, in einer zweiten Drehrichtung drehbaren Sammelrolle, die, in Auftragsrichtung gesehen, hinter dem Auftragsbereich angeordnet ist, zum Sammeln überschüssigen Auftragsmaterials.

Ein weiterer Aspekt der Erfindung ist eine Auftragsvorrichtung mit einem solchen Auftragskopf und ein Auftragsverfahren, welches einen solchen Auftragskopf verwendet.

Auftragsköpfe der eingangs genannten Art sind bekannt und werden in einer Vielzahl von Anwendungsgebieten verwendet, um Auftragsmaterialien, beispielsweise Klebstoffe, auf ein Substrat aufzutragen.

Dabei besteht regelmäßig das Problem, dass nicht das Gesamte, auf der Umfangsfläche der Auftragswalze befindliche Auftragsmaterial auf das Substrat übertragen wird, sondern Teile des Auftragsmaterials auf der Auftragswalze verbleiben. Darüber hinaus wird bei vielen Auftragsmaterialien beobachtet, das sich hinter dem Auftragsbereich zwischen Auftragswalze und Substrat Fäden des Auftragsmaterials bilden, sogenanntes "Engelshaar". Diese Effekte führen einerseits zu einer ungewünschten Verschmutzung des Auftragskopfes und dessen Umgebung und beeinträchtigen darüber hinaus die Gleichmäßigkeit des Auftragsergebnisses, was zu Qualitätseinbußen hinsichtlich der technischen und optischen Eigenschaften führt.

Als Maßnahme gegen diese Nachteile ist es bei den genannten Auftragsköpfen bekannt, hinter dem Auftragsbereich eine Sammelrolle vorzusehen, die das überschüssige Auftragsmaterial und das Engelshaar auf seine Umfangsfläche aufnimmt. Die auf der Umfangsfläche der Sammelrolle angeordnete Auftragsmaterialschicht wächst dabei fortlaufend an und muss in regelmäßigen Abständen entfernt werden. Dies ist zeitaufwendig und verursacht eine ungewünschte Unterbrechung des Auftragsvorganges. Zur Vermeidung dieser Nachteile ist es bekannt, den Auftragskopf so anzuordnen, dass von der Sammelrolle infolge der Schwerkraft abtropfendes Auftragsmaterial in einen Auffangbereich gelangt.

Es ist weiterhin bekannt, das überschüssige Material durch einen großen Spalt zwischen der Umfangswalze und dem die Umfangswalze umgebenden Gehäuse durch Schwerkrafteinfluss in einen Auffangbereich fließen zu lassen.

Dieser Art der Entfernung des Auftragsmaterials von der Sammelrolle ist aber einerseits unzuverlässig und beschränkt darüber hinaus die Anordnung des Auftragskopfes in starkem Maße, nämlich auf sogenannte Überkopfauftragsanordnungen, bei denen das Substrat in Bezug auf die Schwerkraftrichtung oberhalb der Auftragswalze angeordnet ist. Nur so kann mit den bekannten Maßnahmen der erforderliche Schwerkrafteinfluss erzielt werden, sodass diese Maßnahmen für eine Vielzahl von Anwendungen unpraktikabel sind.

Aus DE 1577769 A ist eine Vorrichtung zum Auftragen von Klebstoff bekannt, bei der der Klebstoff mittels einer Leimauftragswalze aufgetragen wird. Spinnfäden, welche sich nach dem eigentlichen Leimauftrag zwischen der beleimten Fläche und der Leimauftragswalze bilden, werden von einem zusätzlichen Zahnrad 25a, welches aus dem Leimauftragskopf herausragt und mit entgegengesetztem Drehsinn zur Auftragswalze umläuft, erfasst und in den Leimauftragskopf zurückgezogen. Das zusätzliche Zahnrad 25a ist vorzugsweise so angeordnet, dass es die Leimauftragswalze berührt und kämmt mit einer Rückförderzahnradpumpe 25.

Der Erfindung lag die Aufgabe zugrunde, zumindest eines der zuvor erläuterten Probleme zu mindern und bestenfalls zu vermeiden.

Diese Aufgabe wird erfindungsgemäß bei einem eingangs genannten Auftragskopf durch die Merkmale des Kennzeichnenden Teils gelöst, unter anderem dadurch, dass zwischen der Auftragswalze und einem ersten Gehäusewandabschnitt eines die Auftragswalze zumindest teilweise umgebenden Gehäuses ein erster Spalt ausgebildet ist, dessen Spaltquerschnitt so bemessen ist, daß eine Förderwirkung durch diesen ersten Spalt vom Auftragsbereich in einen Auffangbereich bewirkt wird.

Die Erfindung macht sich die Erkenntnis zunutze, daß bei einer vorgegebenen Viskosität des flüssigen Auftragsmaterials ein bevorzugtes Maß des Spaltquerschnitts existiert, bei dem eine Förderwirkung erzielt wird, so dass das Auftragsmaterial in Drehrichtung der Auftragswalze durch den Spalt gefördert wird. Dieser Spaltquerschnitt ist in Abhängigkeit von der Viskosität des Auftragsmaterials zu wählen, er ist in der Tendenz umso größer zu wählen, je größer die Auftragsmaterialviskosität ist.

Die Erfindung ermöglicht somit eine Förderung des überschüssigen Auftragsmaterials unabhängig von der Ausrichtung des Auftragskopfes zur Schwerkraftrichtung. Der erfindungsgemäße Auftragskopf kann dabei als Überkopf-, Unterkopf- oder in jeglichen anderen Anordnungsarten wie beispielsweise einer schräg seitlichen Lage verwendet werden. Das heißt, mit dem erfindungsgemäßen Auftragskopf wird der Vorteil erreicht, dass eine Rückgewinnung des auf der Sammelrolle gesammelten Auftragsmaterials unabhängig von der Lage des Auftragskopfes zur Schwerkraftrichtung erreicht wird. Somit kann vermieden werden, dass - wie es insbesondere bei der Schwerkraft-bewirkten Rückförderung des Auftragsmaterials von der Sammelrolle in einen Auffangbereich erforderlich ist - das zu beschichtende Substratmaterial stets oberhalb der Auftragswalze über diese hinüber geführt werden muss. Vielmehr ist es mit der erfindungsgemäßen Vorrichtung auch möglich, von oben Auftragsmaterial aufzutragen oder seitlich entlang senkrecht stehender Flächen mit dem Auftragskopf entlang zu fahren und diese zu beschichten.

Es ist besonders bevorzugt, dass der Auffangbereich mit dem Benetzungsbereich verbunden ist. Bei dieser Fortbildung kann das überschüssige Material in den Benetzungsbereich gefördert werden und so eine Rückgewinnung dieses Materials erfolgen. Insbesondere kann bei dieser Ausführungsform der Auffangbereich und der Benetzungsbereich als ein gemeinsamer Bereich ausgebildet sein, sodaß der Auffangbereich durch den Benetzungsbereich gebildet wird.

Bei einem Ausführungsbeispiel ist die Höhe des ersten Spaltes zwischen der Auftragswalze und dem ersten Gehäusewandabschnitt des die Auftragswalze zumindest teilweise umgebenden Gehäuses so bemessen, daß eine Förderwirkung durch diesen Spalt vom Auftragsbereich in Richtung des Auffangbereichs bewirkt wird. Der Querschnitt des ersten Spaltes ergibt sich als Produkt aus dessen Breite, also der Spalterstreckung in Richtung der Drehachse der Auftragswalze, und dessen Querschnittshöhe bzw.Höhe, also des Abstands zwischen Umfangsfläche der Auftragswalze und des ersten Gehäusewandabschnitts. Die Höhe des ersten Spaltes hat sich als ein konstruktiv gut gestaltbarer Einflussfaktor für die erfindungsgemäß angestrebte Förderwirkung herausgestellt. Die Höhe ist insbesondere gut zur Anpassung des Spaltquerschnitts an unterschiedliche Auftragsmaterialien geeignet. Dabei ist bei heute erhältlichen Auftragsmaterialien die Höhe des ersten Spaltes umso kleiner zu wählen, je geringer die Viskosität des Auftragsmaterials liegt.

Vorzugsweise liegt die Spalthöhe des ersten Spaltes dabei zwischen 0,1 und 1 mm. Dieser Spalthöhenbereich hat sich als besonders wirksam für die Erzielung der Förderwirkung bei den meisten gebräuchlichen Auftragsmaterialien erwiesen.

Weiterhin ist es bevorzugt, wenn der Querschnitt des ersten Spaltes, insbesondere die Spalthöhe, einstellbar ist. Hierdurch kann der erfindungsgemäße Auftragskopf an Auftragsmaterialien mit unterschiedlichen Eigenschaften, insbesondere unterschiedlichen Viskositäten angepasst werden. Die Einstellung kann dabei beispielsweise durch einen relativ zur Drehachse der Auftragswalze beweglichen ersten Gehäusewandabschnitt erreicht werden, insbesondere durch Verschwenkung, Verschiebung der beiden Teile zueinander, oä. Vorzugsweise werden Mittel zur Ein- und Feststellung des eingestellten Spaltmaßes vorgesehen.

Dabei ist es besonders bevorzugt, wenn das Gehäuse mindestens zwei Gehäuseteile umfasst, mindestens ein Distanzstück bereitgestellt ist und durch Einfügen des Distanzstücks zwischen die Gehäuseteile der Spaltquerschnitt des ersten Spaltes, insbesondere dessen Spalthöhe, eingestellt werden kann. Solche Distanzstücke sind beispielsweise in Form von Blechen definierter Stärke verfügbar und ermöglichen eine sehr präzise Einstellung des Spaltquerschnittsmaßes und darüberhinaus eine robuste Ausführung des Auftragskopf, bei der das Spaltmaß auch über eine längere Betriebsdauer exakt eingehalten wird.

Eine erfindungsgemäße Ausführungsform sieht vor, dass der Querschnitt, insbesondere die Querschnittshöhe des Spaltes zwischen Auftragswalze und erstem Gehäusewandabschnitt in Drehrichtung der Auftragswalze sich erweitert oder unverändert bleibt. Bei dieser Ausführungsform wird die Förderwirkung des Auftragsmaterials entlang der Auftragswalze verbessert und die Gefahr von Verstopfungen des Spaltes verringert. Es kann dabei insbesondere eine vorteilhafte Förderwirkung in Richtung des Auffangbereichs bzw. des Benetzungsbereichs erzielt werden.

Weiterhin ist erfindungsgemäß vorgesehen, dass die Sammelrolle zumindest teilweise von dem Gehäuse umgeben ist und zwischen einem zur Sammelrolle weisenden, zweiten Gehäusewandabschnitt und der Umfangsfläche der Sammelrolle ein zweiter Spalt ausgebildet ist, dessen Querschnitt, insbesondere dessen Querschnittshöhe, sich ausgehend von dem zwischen Sammelrolle und Auftragswalze liegenden Bereich in Drehrichtung der Sammelrolle erweitert.

Durch den zwischen Sammelrolle und Gehäuse ausgebildeten Spalt mit der beschriebenen Geometrie wird die Gefahr einer Verstopfung des Spalts zwischen Sammelrolle und Gehäuse verringert. Zugleich wird eine Förderung des sich mit dem fortschreitenden Auftragsvorgangs des Auftragsmaterials auf das Substrat auf der Sammelrolle ausbildenden Auftragsmaterialfilmes bewirkt, welcher dieses überschüssige Auftragsmaterial in den zwischen Sammelrolle und Auftragswalze liegenden Bereich befördert. Von dort kann das überschüssige Auftragsmaterial dann auf die Auftragswalze übertragen werden und folglich entweder in den Auffangbereich oder in den Benetzungsbereich gefördert werden, wodurch es dem Auftragsvorgang wieder zugeführt werden kann.

Diese Fortbildung kann weiter verbessert werden, indem die Querschnittshöhe in der angegebenen Richtung sich erweitert, das heißt, wenn sich der Abstand zwischen Umfangsfläche der Sammelrolle und dem Gehäusewandabschnitt in der angegebenen Richtung nicht verkleinert. Dabei wird das gleiche Prinzip angewendet wie bei der Förderwirkung entlang des Umfangs der Auftragswalze.

Erfindungsgemäß verläuft die zweite Drehrichtung entgegengesetzt zur ersten Drehrichtung. Bei dieser Ausführungsform wird das überschüssige Auftragsmaterial, insbesondere das Engelshaar, besonders gut von der Sammelrolle aufgenommen und kann unmittelbar dem Bereich zwischen Auftragswalze und Sammelrolle zugeführt werden.

Es ist besonders vorteilhaft, wenn sich der erste und/oder der zweite Spalt in seiner Breite über im Wesentlichen die gesamte Länge der Sammelrolle bzw. der Auftragswalze erstreckt. Durch diese Spaltgeometrie wird eine Förderwirkung auf das Auftragsmaterial im Gesamtbereich der Sammelrolle bzw. Auftragswalze erzielt. Üblicherweise weisen Sammelrolle und Auftragswalze etwa die gleiche Breite auf. In bestimmten Anwendungen ist es vorteilhaft, wenn die Sammelrolle eine größere Breite als die Auftragswalze aufweist, um die sichere Aufnahme überschüssigen Auftragsmaterials durch die Sammelrolle zu gewährleisten. Es ist insbesondere vorteilhaft, wenn sich der erfindungsgemäß gestaltete erste oder zweite Spalt über die gesamte Breite der Auftragswalze bzw. der Sammelrolle erstreckt. Die erfindungsgemäße Geometrie, das heißt die Querschnittsabmessung, kann dabei insbesondere über eine Spalthöhenzunahme erzielt werden, wie zuvor beschrieben.

Bei einer weiteren vorteilhaften Ausführungsform ist die Sammelrolle mit der Auftragswalze gekoppelt. Diese Kopplung kann auf verschiedene Art und Weise erreicht werden. Beispielsweise ist eine mechanische Kopplung mittels Form- oder Reibschluss in vielen Anwendungen vorteilhaft. In anderen Anwendungen ist eine elektronische Kopplung vorteilhaft, bei der die Drehbewegung der Rollen elektronisch kontrolliert wird und entsprechend gesteuert oder geregelt wird. Durch eine Kopplung der Sammelrolle mit der Auftragswalze kann ein bestimmtes, vorteilhaftes Verhältnis der Rotationsgeschwindigkeiten der Sammelrolle zur Auftragswalze erzielt werden. Die Kopplung bewirkt vorzugsweise ein proportionales Verhältnis der beiden Drehgeschwindigkeiten. In bestimmten Anwendungen sind aber auch andere funktionale Zusammenhänge der beiden Drehgeschwindigkeiten vorteilhaft.

Die vorgenannte Ausführungsform kann insbesondere durch Kopplung mittels eine Getriebes, insbesondere eines Zahnradgetriebes, eine Zahnriemengetriebes oder eines Kettengetriebes erfolgen. Hierdurch ist eine besonders robuste und wartungsarme Kopplung realisierbar.

Alternativ kann die Kopplung mittels Reib- oder Formschluss zwischen zumindest einem Bereich einer Umfangsfläche der Auftragswalze und einer Umfangsfläche der Sammelrolle erfolgen. Eine Kopplung solcher Art erfolgt vorzugsweise in einem Bereich, indem die Umfangsfläche der Auftragswalze nicht für den Materialauftrag genutzt wird. Dabei ist es nicht erforderlich, einen unmittelbaren Kontakt zwischen der Umfangsfläche der Auftragswalze und der Sammelrolle zu erzielen, sondern der Reib- oder Formschluss kann auch über ein Zwischenelement, beispielsweise ein drehbares Reibrad oder Zahnrad erfolgen.

Weiterhin ist es vorteilhaft, wenn die Sammelrolle und/oder die Auftragswalze mittels Antriebsmitteln in Drehung versetzbar sind. Auf diese Weise ist ein optimierter und voll- oder teilautomatisierter Materialauftrag mit dem erfindungsgemäßen Auftragskopf möglich. Antriebsmittel bieten darüber hinaus, die Möglichkeit, eine elektronische Kopplung der Rotationsgeschwindigkeiten zu erzielen. Ebenfalls ist es mittels Antriebsmitteln möglich, nur die Sammelrolle oder nur die Auftragswalze anzutreiben und diese Antriebskraft durch Kopplung zwischen Auftragswalze und Sammelrolle auf die entsprechend andere Auftragswalze bzw. Sammelrolle zu übertragen.

Besonders vorteilhaft ist es, wenn dabei die Sammelrolle und die Auftragswalze unabhängig voneinander mittels Antriebsmitteln in Drehung versetzbar sind. In vielen Anwendungen ist es vorteilhaft, wenn die Sammelrolle eine bestimmte Rotationsgeschwindigkeit nicht überschreitet. In diesem Fall ist die unabhängige Antriebsweise besonders zu bevorzugen.

Weiterhin ist es vorteilhaft, wenn die Rotationsgeschwindigkeit der Sammelrolle größer ist als die Rotationsgeschwindigkeit der Auftragswalze. Dies bewirkt eine besonders effektive Aufnahme des überschüssigen Auftragsmaterials.

Weiterhin ist es vorteilhaft, wenn der Durchmesser der Auftragswalze größer als der Durchmesser der Sammelrolle ist. Eine kleinere Sammelrolle ermöglicht insbesondere eine besonders günstige Platzierung der Sammelrolle nahe zur Auftragswalze und zum Auftragsbereich. Diese Ausführungsform ist insbesondere dann vorteilhaft, wenn die Rotationsgeschwindigkeit der Sammelrolle größer ist als diejenige der Auftragswalze.

Eine weitere vorteilhafte Ausführungsform der Erfindung ist gekennzeichnet durch eine in Drehrichtung der Auftragswalze vor dem Kontaktbereich zum Substrat angeordnete Rakel zum Abstreifen überschüssigen Auftragsmaterials zur Festlegung der Schichtdicke des Auftragsmaterials auf der Umfangsfläche der Auftragswalze. Eine solche Rakel ermöglicht insbesondere eine günstige Dosierung der Auftragsmenge auf das Substrat. Die Rakel wird dabei vorzugsweise auf der in Bezug auf den Auftragsbereich gegenüberliegend zur Sammelrolle liegenden Seite der Auftragswalze angeordnet. Die Rakel kann dabei insbesondere aus einer sich über die gesamte Breite der Auftragswalze erstreckende Klinge bestehen, die etwa auf die Drehachse der Auftragswalze ausgerichtet ist.

Dabei kann insbesondere vorgesehen sein, dass der Abstand zwischen Rakel und Umfangsfläche der Auftragswalze einstellbar oder regelbar ist zur variablen Festlegung der Schichtdicke. Dies ermöglicht eine universellen Einsatz des erfindungsgemäßen Auftragskopfes für das Auftragen von Auftragsmaterialien in verschiedenen Schichtdicken. Dabei kann einerseits die Schichtdicke vor dem Auftragsvorgang festgelegt werden oder es kann während des Auftragsvorgangs eine Veränderung der Schichtdicke erzielt werden, um beispielsweise in bestimmten Bereichen des Substrats eine höhere oder niedrigere Schichtdicke als in anderen Bereichen zu erzielen.

Ein weiterer Aspekt der Erfindung ist eine Auftragsvorrichtung zum Auftragen eines flüssigen Auftragsmaterials auf eine Substrat, welche einen Auftragskopf wie zuvor beschrieben aufweist. Diese Auftragsvorrichtung kann weiter fortgebildet werden durch eine Vorschubeinrichtung zum Erzeugen einer Relativbewegung zwischen Substrat und Auftragskopf. Hierdurch wird ein teil- oder vollautomatisierter Betrieb der Auftragsvorrichtung ermöglicht und ein besonders gleichmäßiges Auftragsergebnis erzielt.

Bei einer weiteren Fortbildung der erfindungsgemäßen Auftragsvorrichtung ist mindestens eine Heizeinrichtung zum Erwärmen des Auftragsmaterials wenigstens im Bereich der Auftragsmaterialquelle und/oder entlang eines Teil des Förderpfades zwischen Materialquelle und Auftragsbereich vorgesehen. Eine solche Heizeinrichtung ermöglicht den Auftrag heißschmelzender Auftragsmaterialien mit der erfindungsgemäßen Auftragsvorrichtung. Dabei kann der Auftragskopf, die Auftragsmaterialquelle und/oder der gesamte Förderpfad bzw. Teile davon erwärmt werden, um das Auftragsmaterial in einem schmelzflüssigen Zustand zu bringen bzw. zu halten.

Schließlich ist ein weiterer Aspekt der Erfindung ein Verfahren zum Auftragen eines Fluids auf ein Substrat, mit den in Anspruch 20 genannten Schritten.

Zu den Ausführungdetails und Vorteilen des vorstehenden erfindungsgemäßen Verfahrens und der nachfolgend genannten Fortbildungen dieses Verfahrens wird auf die diesbezüglichen vorstehenden Ausführungen zu den entsprechenden Ausgestaltungen der erfindungsgemäßen Vorrichtung verwiesen.

Vorteilhafte Ausführungsformen der Erfindung werden anhand der anhängenden Zeichnungen erklärt. Er zeigen:
- Fig. 1: eine geschnittene Seitenansicht des erfindungsgemäßen Auftragskopfes,
- Fig. 2: eine schematische Darstellung der Funktionsweise des erfindungsgemäßen Auftragskopfes, und
- Fig. 3: eine geschnittene Draufsicht auf den erfindungsgemäßen Auftragskopf.

Der in Fig. 1 dargestellte erfindungsgemäße Auftragskopf umfasst eine Auftragswalze 10, die um eine Achse 11 drehbar gelagert ist. Der in Fig. 1 dargestellte Auftragskopf ist so ausgebildet, dass sich die Auftragswalze 10 entgegen dem Uhrzeigersinn dreht, sodass der Auftragskopf über ein feststehendes Substrat in der Abbildung gemäß Fig. 1 von rechts nach links bewegt wird bzw. ein Substrat unter dem Auftragskopf von links nach rechts entlang der Auftragswalze geführt wird.

Die Auftragswalze 10 ist innerhalb eines Gehäuses, das einen rechten , ersten Gehäuseabschnitt 21 und einen linken zweiten Gehäuseabschnitt 20 umfasst, angeordnet.

Innerhalb des zweiten Gehäuseabschnitts 20 ist benachbart zu der Auftragswalze ein Benetzungsraum 30 ausgebildet, der im Wesentlichen durch Gehäusewände 31, 32 des zweiten Gehäuseabschnitts 20 und durch die Umfangsfläche 12 der Auftragswalze 10 begrenzt wird. Der Benetzungsraum 30 ist im Betrieb des Auftragskopfes mit Auftragsmaterial gefüllt und benetzt daher die Umfangsfläche der Auftragswalze.

Der Benetzungsraum 30 ist über einen Leitungsanschluss (nicht dargestellt) mit einer Auftragsmaterialquelle (nicht dargestellt) verbindbar. Über diesen Leitungsanschluss wird Auftragsmaterial in den Benetzungsraum zugeführt. Die Auftragsmaterialmenge im Auftragsraum wird durch einen Füllstandssensor 33 erfasst und mit Hilfe dessen Signal gesteuert.

Am zweiten Gehäuseabschnitt 20 ist weiterhin unterhalb des Benetzungsraumes 30 eine Rakel 40 angebracht, die gegenüber der Horizontalen schräg nach unten geneigt ist. Die Rakel 40 verfügt über eine Abstreifkante 41, die benachbart zur Umfangsfläche 12 der Auftragswalze 10 liegt. Die Rakel 40 kann entlang ihrer Längsachse verschoben werden und in stufenlos verstellbaren, verschobenen Positionen arretiert werden, um den Abstand der Abstreifkante 41 von der Umfangsfläche der Auftragswalze 10 einzustellen. Auf diese Weise wird die Filmstärke auf der Auftragsfläche eingestellt.

Der zweite Gehäuseabschnitt 20 grenzt an einer senkrecht zur Auftragsrichtung liegenden Gehäusetrennfläche an den ersten Gehäuseabschnitt 21. An dem ersten Gehäuseabschnitt 21 ist im unteren Bereich, benachbart zur Auftragswalze 10, eine Sammelrolle 50 drehbar gelagert. Die Drehachse 51 der Sammelrolle 50 liegt parallel zur Drehachse 11 der Auftragswalze 10. Die Drehachse 51 der Sammelrolle 50 ist auf einer Höhe zwischen der Drehachse 11 der Auftragswalze 10 und der Berührlinie 13 zwischen der Auftragswalze 10 und einem Substrat angeordnet.

Zwischen dem ersten und zweiten Gehäuseabschnitt ist ein Distanzblech 24 eingesetzt. Durch Wahl der Stärke des Distanzbleches kann der Spalt zwischen dem Umfang der Auftragswalze und dem erstem Gehäuseabschnitt eingestellt werden.

In Fig. 2 ist schematisch die geometrische Anordnung vom Auftragswalze 10, Gehäuse 20, 21, Rakel 40 und Sammelrolle 50 zu einem zu beschichtenden Substrat 100 dargestellt und die Funktionsweise des erfindungsgemäßen Auftragskopfes ist zu erkennen. Die Spaltabmessungen zwischen Auftragswalze 10 und Gehäuse 20, 21 und zwischen Sammelrolle 50 und Gehäuse 20, 21 sind in Fig. 2 zum besseren Verständnis übertrieben dargestellt.

Es kann erkannt werden, dass zwischen Auftragswalze 10 und Gehäuse 20, 21 ein im Wesentlichen konstanter erster Spalt 25 angeordnet ist. Im Benetzungsbereich erweitert sich dieser erste Spalt zum Benetzungsraum 30 und verengt sich vom Vernetzungsbereich in Drehrichtung am Rakel 40 auf ein Minimal-Maß. Dieses Minimalmaß wird durch den Abstand der Abstreifkante 41 von der Umfangsfläche 12 der Auftragswalze 10 bestimmt und entspricht etwa der Schichtdicke auf der Auftragswalze 10. In Fig. 2 ist die Auftragswalze 10 mit ihrer tiefsten Umfangsfläche an das Substrat 100 angenähert und überträgt in diesem Bereich das Auftragsmaterial auf das Substrat 100. In einem hinter diesem Auftragsbereich liegenden, in Querschnitt etwa dreickigen Freiraum 60 sammelt sich überschüssiges Auftragsmaterial und Engelshaar. Dieses Engelshaar wird von der in Auftragsrichtung hinter der Auftragswalze liegenden Sammelrolle 50 erfasst, die sich entgegen der Drehrichtung der Auftragswalze 10 dreht. Die Drehrichtungen von Auftragswalze 10 und Sammelrolle 50 sind in Fig. 2 mit Pfeilen 14 bzw. 54 dargestellt.

Die Auftragswalze 10 und die Sammelrolle 50 sind in einer Seitenplatte (nicht dargestellt) drehbar gelagert und in ihrem Abstand zueinander fixiert. Weiterhin sind an der Seitenplatte die Gehäuseteile des Gehäuses 20, 21 befestigt und folglich in ihrer Lage in Bezug auf die Auftragswalze 10 und die Sammelrolle 50 fixiert.

Der Querschnitt des ersten Spalts 24 zwischen Auftragswalze 10 und erstem Gehäuseabschnitt 21 weist eine Höhe von 1 mm auf, das heisst, zwischen der Umfangsfläche der Auftragswalze 10 und der zu dieser Umfangsfläche weisenden Oberfläche des ersten Gehäuseabschnitts 21 ist ein konstanter Abstand von 1 mm. Dieser Abstand kann durch Einfügen eines Distanzbleches 24 zwischen den beiden Gehäuseabschnitten verändert werden, wobei ein Distanzblech größerer Stärke die Spalthöhe vergrößert und ein Distanzblech kleinerer Stärke die Spalthöhe verringert. Alternativ können auch mehrere Distanzbleche parallel zueinander eingefügt werden.

Grundsätzlich ist es für die erfindungsgemäße Funktion vorteilhaft, wenn der Spalt zwischen dem Gehäuse 20, 21 und der Auftragwalze 10 gleichbleibend ist. In vielen Anwendungsfällen ist jedoch ein sich in Drehrichtung erweiternder Spalt für die erfindungsgemäße Funktion nicht wesentlich nachteilig. Wenn sich hingegen der Spalt zwischen dem Gehäuse 20, 21 und der Auftragswalze 10 in Drehrichtung verringert, so kann in bestimmten Anwendungsfällen ein Gegendruck aufgebaut werden, der zu einer Fehlfunktion der erfindungsgemäßen Auftragsvorrichtung führen kann, insbesondere zu einer seitlichen Leckage. Eine Spaltverringerung ist nicht erfindungsgemäß, sie kann jedoch in vielen Anwendungsfällen hingenommen werden, so dass die robuste und zuverlässige Ausführungsform mit Distanzblechen oftmals vorzuziehen ist. In einigen Anwendungsfällen ist es jedoch erforderlich, eine andere Spalteinstellung vorzusehen, um die Spalthöhe konstant zu halten bzw. in Drehrichtung zu erweitern. Hierfür bietet sich beispielsweise die zusätzliche Versetzung der beiden Gehäuseabschnitte relativ zueinander in der Richtung der Gehäusetrennfläche an.

Das Einfügen eines Distanzbleches führt nicht zu einer gleichmäßigen Spalthöhenveränderung über die gesamte Länge des Spaltes. Um eine annähernd konstante Spalthöhe oder eine sich erweiternde Spalthöhe zu erzielen, ist gegebenenfalls eine zusätzliche Versetzung der beiden Gehäuseabschnitte relativ zueinander in einer Richtung parallel zur Gehäusetrennfläche erforderlich.

Die Umfangsfläche der Sammelrolle 50 ist in geringem Abstand von der Umfangsfläche der Auftragswalze 10 angeordnet. Ausgehend von dem Bereich zwischen Auftragswalze und Sammelrolle schließt sich in Drehrichtung der Sammelrolle entlang der Umfangsfläche der Sammelrolle ein zweiter Spalt 52, 53 zwischen der Gehäusewand 22 des Gehäuses 20, 21 und der Umfangsfläche der Sammelrolle an. Dieser zweite Spalt weist einen Spaltanfangsbereich 53 auf, der sich durch Vergrößerung der Spalthöhe in Drehrichtung der Sammelrolle 50 kontinuierlich erweitert und in einem Spaltendbereich 52 übergeht, der einen größeren Querschnitt aufweist als der Spaltanfangsbereich 53.

Durch die zuvor beschriebene Geometrie des zweiten Spaltes 53, 52 wird auf der Sammelrolle 50 gesammeltes Auftragsmaterial von der Sammelrolle 50 auf die Auftragswalze 10 übertragen, wobei es gegebenenfalls an der Gehäusekante 23, die in den Bereich zwischen Auftragswalze 10 und Sammelrolle 50 etwas hineinragt, abgestreift wird.

Das so übertragene Auftragsmaterial wird entlang des ersten Spalts 24 zwischen Auftragswalze 10 und Gehäuse 20, 21 in Drehrichtung der Auftragswalze weitergefördert und gelangt zurück in den als Auffangbereich dienenden Benetzungsraum 30. Hier kann es dem Auftragsvorgang erneut zugeführt werden.

Bezugnehmend auf Fig. 3 kann die Auftragswalze über eine drehmomentübertragene Welle-Nabe-Verbindung 15 mit einer Antriebswelle 16 verbunden werden. Die Antriebswelle 16 ist mittels zweier Kugellager 17a,b in einem Gehäuseabschnitt gelagert. An dem der Welle-Nabe-Verbindung 15 gegenüberliegenden Ende 19 kann eine Antriebsquelle, beispielsweise ein Elektromotor (nicht dargestellt), formschlüssig angeschlossen werden.

Zwischen dem Kugellager 17a und dem Antriebswellenende 19 ist auf der Antriebswelle 16 ein Zahnrad 18 befestigt, welches in ein Ritzel 55 eingreift. Das Ritzel 55 ist an einer drehbar gelagerten Sammelrollenwelle 56 formschlüssig befestigt und überträgt die Antriebskraft der Antriebswelle 16 auf die Sammelrollenwelle 56.

Das Zahnrad 18 weist mehr Zähne auf als das Ritzel 55, so dass sich die Sammelrollenwelle 56 schneller dreht als die Antriebswelle 16.

Von der Sammelrollenwelle 56 wird die Rotation auf die Sammelrolle (50) übertragen. Die Umfangsfläche der Sammelrolle 50 ist mit einer schraubenförmig verlaufenden Nut (57) versehen, um so bei Drehung der Sammelrolle auf der Umfangsfläche der Sammelrolle von der Lagerung der Sammelrollenwelle weg zu befördem bzw. um zu verhindern dass das Auftragsmaterial dorthin gelangt.

## Patentansprüche

1. Auftragskopf zum Auftragen eines Fluids auf ein Substrat (100), mit
a) einem Zuführkanal zum Zuführen eines Auftragsmaterials,
b) einer in einer ersten Drehrichtung (14) drehbaren Auftragswalze (10),
i) die eine Umfangsfläche (12) aufweist, die in einem Benetzungsbereich (30) mit dem Zuführkanal in Verbindung steht, so dass die Umfangsfläche mit dem durch den Zuführkanal zugeführten Auftragsmaterial benetzt werden kann, und
ii) die weiterhin entlang einer Auftragsrichtung über ein Substrat gerollt werden kann, so dass in einem Auftragsbereich (13) zumindest ein Teil des die Umfangsfläche benetzenden Auftragsmaterials auf das Substrat aufgetragen wird,
und
c) einer benachbart zur Auftragswalze angeordneten, in einer zweiten, entgegengesetzt zur ersten Drehrichtung (54) drehbaren Sammelrolle (50), die, in Auftragsrichtung gesehen, hinter dem Auftragsbereich angeordnet ist, zum Sammeln überschüssigen Auftragsmaterials,
**dadurch gekennzeichnet, dass** zwischen der Auftragswalze und einem ersten Gehäusewandabschnitt eines die Auftragswalze zumindest teilweise umgebenden Gehäuses ein erster Spalt ausgebildet ist, dessen Querschnitt, insbesondere dessen Querschnittshöhe in Drehrichtung der Auftragswalze sich erweitert oder unverändert bleibt, so daß eine Förderwirkung durch diesen ersten Spalt vom Auftragsbereich in einen Auffangbereich, insbesondere in den Benetzungsbereich (30) bewirkt werden kann,
die Umfangsfläche der Sammelrolle (50) in geringem Abstand von der Umfangsfläche der Auftragswalze (10) angeordnet ist, und
die Sammelrolle zumindest teilweise von dem Gehäuse (20, 21) umgeben ist und zwischen einem zur Sammelrolle weisenden zweiten Gehäusewandabschnitt (22) und der Umfangsfläche der Sammelrolle ein zweiter Spalt (52, 53) ausgebildet ist, dessen Querschnitt, insbesondere dessen Querschnittshöhe, sich ausgehend von dem zwischen Sammelrolle und Auftragswalze liegenden Bereich in Drehrichtung (54) der Sammelrolle erweitert.

2. Auftragskopf nach Anspruch 1,
**dadurch gekennzeichnet, dass** der Auffangbereich mit dem Benetzungsbereich verbunden ist.

3. Auftragskopf nach einem der vorhergehenden Ansprüche,
**dadurch gekennzeichnet, dass** die Querschnittshöhe des ersten Spaltes zwischen der Auftragswalze und dem ersten Gehäusewandabschnitt des die Auftragswalze zumindest teilweise umgebenden Gehäuses so bemessen ist, daß eine Förderwirkung durch diesen Spalt vom Auftragsbereich in Richtung des Auffangbereichs bewirkt wird.

4. Auftragskopf nach Anspruch 3,
**dadurch gekennzeichnet, dass** die Querschnittshöhe des ersten Spaltes dabei zwischen 0,1 und 1mm liegt.

5. Auftragskopf nach einem der vorhergehenden Ansprüche,
**dadurch gekennzeichnet, dass** der Spaltquerschnitt, insbesondere die Querschnittshöhe des ersten Spaltes einstellbar ist.

6. Auftragskopf nach Anspruch 5,
**dadurch gekennzeichnet, dass** das Gehäuse mindestens zwei Gehäuseteile umfasst, mindestens ein Distanzstück bereitgestellt ist und durch Einfügen des Distanzstücks zwischen die Gehäuseteile der Spaltquerschnitt, insbesondere die Spalthöhe des ersten Spaltes eingestellt werden kann.

7. Auftragskopf nach einem der vorhergehenden Ansprüche,
**dadurch gekennzeichnet, dass** sich der erste und/oder der zweite Spalt in seiner Breite über im Wesentlichen die gesamte Breite der Sammelrolle bzw. der Auftragswalze erstreckt.

8. Auftragskopf nach einem der vorhergehenden Ansprüche,
**dadurch gekennzeichnet, dass** die Sammelrolle mit der Auftragswalze gekoppelt ist.

9. Auftragskopf nach Anspruch 8,
**dadurch gekennzeichnet, dass** die Kopplung mittels eines Getriebes, insbesondere eines Zahnradgetriebes (18, 55), eines Zahnriemengetriebes oder eines Kettengetriebes erfolgt.

10. Auftragskopf nach Anspruch 8,
**dadurch gekennzeichnet, dass** die Kopplung mittels Reib- oder Formschluß zwischen zumindest einem Bereich einer Umfangsfläche der Auftragswalze und einer Umfangsfläche der Sammelrolle erfolgt.

11. Auftragskopf nach einem der vorhergehenden Ansprüche,
**dadurch gekennzeichnet, dass** die Sammelrolle und/oder die Auftragswalze mittels Antriebsmitteln in Drehung versetzbar sind.

12. Auftragskopf nach einem der Ansprüche 1-7,
**dadurch gekennzeichnet, dass** die Sammelrolle und die Auftragswalze unabhängig voneinander mittels Antriebsmitteln in Drehung versetzbar sind.

13. Auftragskopf nach einem der vorhergehenden Ansprüche ,
**dadurch gekennzeichnet, dass** die Rotationsgeschwindigkeit der Sammelrolle größer ist als die Rotationsgeschwindigkeit der Auftragswalze.

14. Auftragskopf nach einem der vorhergehenden Ansprüche,
**dadurch gekennzeichnet, dass** der Durchmesser der Auftragswalze (10) größer als der Durchmesser der Sammelrolle (50) ist.

15. Auftragskopf nach einem der vorhergehenden Ansprüche ,
**gekennzeichnet durch** eine in Drehrichtung der Auftragswalze vor dem Kontaktbereich zum Substrat angeordnete Rakel (40) zum Abstreifen überschüssigen Auftragsmaterials zur Festlegung der Schichtdicke des Auftragsmaterials auf der Umfangsfläche (12) der Auftragswalze (10).

16. Auftragskopf nach Anspruch 15,
**dadurch gekennzeichnet, dass** der Abstand zwischen Rakel (40) und Umfangsfläche (12) der Auftragswalze einstellbar und/oder regelbar ist zur variablen Festlegung der Schichtdicke.

17. Auftragsvorrichtung zum Auftragen eines flüssigen Auftragsmaterials auf ein Substrat, umfassend
eine Auftragsmäterialquelle und
einen Auftragskopf, der mit der Materialquelle in Fluidverbindung steht zur Zuführung von Auftragsmaterial aus der Materialquelle zum Auftragskopf,
**dadurch gekennzeichnet, dass** der Auftragskopf nach einem der vorhergehenden Ansprüche ausgebildet ist.

18. Auftragsvorrichtung nach Anspruch 17
**gekennzeichnet durch** eine Vorschubeinrichtung zum Erzeugen einer Relativbewegung zwischen Substrat und Auftragskopf.

19. Auftragsvorrichtung nach Anspruch 17 oder 18,
**gekennzeichnet durch** mindestens eine Heizeinrichtung zum Erwärmen des Auftragsmaterials wenigstens im Bereich der Auftragsmaterialquelle und/oder entlang eines Teil des Förderpfades zwischen Materialquelle und Auftragsbereich.

20. Verfahren zum Auftragen eines Fluids auf ein Substrat, mit den Schritten
a) Benetzen zumindest eines Bereichs der Umfangsfläche der Auftragswalze mit dem Auftragsmaterial in einem Benetzungsbereich,
b) Übertragen des Auftragsmaterials von dem Umfangsflächenbereich auf ein Substrat, und
c) Sammeln von sich ausbildenden Auftragsmaterialfäden und/oder überschüssigem, nicht aufgetragenem Auftragsmaterial auf einer drehbaren, in Auftragsrichtung hinter der Auftragswalze liegenden Sammelrolle,
wobei Sammelrolle und Auftragswalze solcher Art gekoppelt sind, dass die Drehrichtung der Sammelrolle entgegengesetzt zur Drehrichtung der Auftragswalze verläuft,
**dadurch gekennzeichnet, dass** sich auf der Sammelrolle sammelndes Material durch einen zwischen einem ersten Gehäusewandabschnitt und der Umfangsfläche der Auftragswalze erstreckenden ersten Spalt gefördert wird, dessen Querschnitt in Drehrichtung der Auftragswalze sich erweitert oder unverändert bleibt, so dass eine Förderwirkung durch diesen ersten Spalt vom Auftragsbereich in einen Auffangbereich, insbesondere in den Benetzungsbereich bewirkt wird,
dass die Umfangsfläche der Sammelrolle in einem geringen Abstand von der Umfangsfläche der Auftragswalze angeordnet ist, und
dass das sich auf der Sammelrolle sammelnde Material durch einen zwischen einem zweiten Gehäusewandabschnitt und der Umfangsfläche der Sammelrolle erstreckenden zweiten Spalt gefördert wird, dessen Querschnitt, insbesondere dessen Querschnittshöhe sich in Drehrichtung der Sammelrolle erweitert.

## Claims

1. A coating head for applying a fluid to a substratum (100), having
a. a feed channel for feeding a coating material,
b. an application roll (10) rotatable in a first rotational direction (14),
i. which has a peripheral surface (12) connected to the feed channel in a wetting region (30), so that the peripheral surface can be wetted with the coating material fed through the feed channel, and
ii. which furthermore can be rolled over a substratum in an applying direction, so that at least part of the coating material wetting the peripheral surface can be applied to the substratum in an applying region (13),
and
c. a collecting roller (50), arranged adjacent to the application roll and rotatable in a second rotational direction (54) opposite to the first rotational direction, which is arranged after the applying region viewed in the applying direction in order to collect surplus coating material,
**characterised in that** a first gap is formed between the application roll and a first housing-wall portion of a housing at least partially surrounding the application roll, the cross-section of which gap, in particular the cross-sectional height, widens or remains unchanged in the rotational direction of the application roll, so that this first gap can bring about a conveying action from the applying region to a collection region, in particular to the wetting region (30).
the peripheral surface of the collecting roller (50) is arranged at a short distance from the peripheral surface of the application roll (10), and
the collecting roller is at least partially surrounded by the housing (20, 21) and a second gap (52, 53), whose cross-section, in particular whose cross-sectional height, widens in the rotational direction (54) of the
collecting roller starting from the region lying between the collecting roller and the application roll, is formed between a second housing-wall portion (22) directed towards the collecting roller and the peripheral surface of the collecting roller.

2. A coating head according to claim 1, **characterised in that** the collection region is connected to the wetting region.

3. A coating head according to any one of the preceding claims,
**characterised in that** the cross-sectional height of the first gap between the application roll and the first housing-wall portion of the housing at least partially surrounding the application roll is dimensioned such that this gap brings about a conveying action from the applying region in the direction of the collection region.

4. A coating head according to claim 3, **characterised in that** the cross-sectional height of the first gap is between 0.1 and 1 mm.

5. A coating head according to any one of the preceding claims,
**characterised in that** the gap cross-section, in particular the cross-sectional height, of the first gap is adjustable.

6. A coating head according to claim 5, **characterised in that** the housing comprises at least two housing parts, at least one distance piece is provided, and the gap cross-section, in particular the gap height, of the first gap can be adjusted through insertion of the distance piece between the housing parts.

7. A coating head according to any one of the preceding claims,
**characterised in that** the width of the first and/or the second gap extends over substantially the entire width of the collecting roller or the application roll as the case may be.

8. A coating head according to any one of the preceding claims,
**characterised in that** the collecting roller is coupled to the application roll.

9. A coating head according to claim 8, **characterised in that** the coupling takes place by means of gearing, in particular toothed-wheel gearing (18, 55), toothed-belt gearing or chain gearing.

10. A coating head according to claim 8, **characterised in that** the coupling takes place by means of a friction connection or positive connection between at least one region of a peripheral surface of the application roll and at least one region of a peripheral surface of the collecting roller.

11. A coating head according to any one of the preceding claims,
**characterised in that** the collecting roller and/or the application roll can be set in rotation by means of drive means.

12. A coating head according to any one of claims 1-7, **characterised in that** the collecting roller and the application roll can be set in rotation independently of one another by means of drive means.

13. A coating head according to any one of the preceding claims,
**characterised in that** the rotational speed of the collecting roller is greater than the rotational speed of the application roll.

14. A coating head according to any one of the preceding claims,
**characterised in that** the diameter of the application roll (10) is greater than the diameter of the collecting roller (50).

15. A coating head according to any one of the preceding claims,
**characterised by** a doctor blade (40), arranged in front of the contact region with the substratum viewed in the rotational direction of the application roll, for stripping off surplus coating material in order to determine the layer thickness of the coating material on the peripheral surface (12) of the application roll (10).

16. A coating head according to claim 15, **characterised in that** the distance between the doctor blade (40) and the peripheral surface (12) of the application roll can be adjusted and/or regulated in order to determine the layer thickness in a variable manner.

17. A coating device for applying a fluid coating material to a substratum, comprising
a coating-material source and
a coating head which is in a fluid connection with the material source in order to feed coating material to the coating head from the material source,
**characterised in that** the coating head is designed according to any one of the preceding claims.

18. A coating device according to claim 17, **characterised by** an advancing device to produce relative motion between the substratum and the coating head.

19. A coating device according to claim 17 or 18, **characterised by** at least one heating device for heating the coating material at least in the region of the coating-material source and/or along part of the conveying path between the material source and the applying region.

20. A method of applying a fluid to a substratum, having the steps
a. wetting of at least one region of the peripheral surface of the application roll with the coating material in a wetting region,
b. transfer of the coating material from the peripheral-surface region to a substratum, and
c. collection of forming coating-material threads and/or surplus, non-applied coating material on a rotatable collecting roller lying after the application roll in the applying direction,
wherein the collecting roller and the application roll are coupled in such a manner that the rotational direction of the collecting roller is opposite to the rotational direction of the application roll,
**characterised in that** material collecting on the collecting roller is conveyed by a first gap, extending between a first housing-wall portion and the peripheral surface of the application roll, whose cross-section widens or remains unchanged in the rotational direction of the application roll, so that this first gap brings about a conveying action from the applying region to a collection region, in particular to the wetting region,
**in that** the peripheral surface of the collecting roller is arranged at a short distance from the peripheral surface of the application roll, and
**in that** material collecting on the collecting roller is conveyed by a second gap, extending between a second housing-wall portion and the peripheral surface of the collecting roller, the cross-section of which gap, in particular the cross-sectional height, widens in the rotational direction of the collecting roller.

## Revendications

1. Tête d'applicateur pour appliquer un fluide sur un substrat (100), comprenant
a) un canal d'amenée pour amener un matériau d'application,
b) un cylindre d'application (10) pouvant tourner dans un premier sens de rotation (14),
i) qui présente une surface circonférentielle (12) en communication avec le canal d'amenée dans une zone de mouillage (30) de sorte que la surface circonférentielle peut être mouillée par le matériau d'application amené à travers le canal d'amenée, et
ii) que l'on peut de plus faire passer sur un substrat suivant un sens d'application de sorte que dans une zone d'application (13) au moins une partie du matériau d'application mouillant la surface circonférentielle est appliquée au substrat,
et
c) un rouleau collecteur (50) disposé à proximité du cylindre d'application et pouvant tourner dans un deuxième sens de rotation (54) opposé au premier, ledit rouleau collecteur étant disposé, vu dans le sens d'application, après la zone d'application pour collecter du matériau d'application excédentaire,
**caractérisée en ce qu'**entre le cylindre d'application et une première portion de paroi de boîtier d'un boîtier entourant le cylindre d'application au moins en partie, un premier intervalle est réalisé dont la section transversale, en particulier dont la hauteur de section transversale, s'élargit dans le sens de rotation du cylindre d'application ou reste inchangée de sorte qu'un effet d'extraction peut être provoqué par ce premier intervalle allant de la zone d'application vers une zone de captage, en particulier vers la zone de mouillage (30),
la surface circonférentielle du rouleau collecteur (50) est disposée à faible distance de la surface circonférentielle du cylindre d'application (10), et
le rouleau collecteur est entouré au moins en partie par le boîtier (20, 21) et entre une deuxième portion de paroi de boîtier (22) tournée vers le rouleau collecteur et la surface circonférentielle du rouleau collecteur, un deuxième intervalle (52, 53) est réalisé dont la section transversale, en particulier dont la hauteur de section transversale, s'élargit en partant de la zone située entre le rouleau collecteur et le cylindre d'application dans le sens de rotation (54) du rouleau collecteur.

2. Tête d'applicateur selon la revendication 1, **caractérisée en ce que** la zone de captage est reliée à la zone de mouillage.

3. Tête d'applicateur selon l'une quelconque des revendications précédentes, **caractérisée en ce que** la hauteur de section transversale du premier intervalle entre le cylindre d'application et la première portion de paroi de boîtier du boîtier entourant au moins en partie le cylindre d'application est dimensionnée de telle sorte qu'un effet d'extraction est provoqué par cet intervalle allant de la zone d'application en direction de la zone de captage.

4. Tête d'applicateur selon la revendication 3, **caractérisée en ce que** la hauteur de section transversale du premier intervalle est alors comprise entre 0,1 et 1 mm.

5. Tête d'applicateur selon l'une quelconque des revendications précédentes, **caractérisée en ce que** la section transversale d'intervalle, en particulier la hauteur de section transversale du premier intervalle, est ajustable.

6. Tête d'applicateur selon la revendication 5, **caractérisée en ce que** le boîtier comprend au moins deux pièces de boîtier, **en ce qu'**au moins un écarteur est prévu, et **en ce que** l'insertion de l'écarteur entre les pièces de boîtier permet d'ajuster la section transversale d'intervalle, en particulier la hauteur d'intervalle du premier intervalle.

7. Tête d'applicateur selon l'une quelconque des revendications précédentes, **caractérisée en ce que** le premier et/ou le deuxième intervalle s'étend en sa largeur substantiellement sur toute la largeur du rouleau collecteur ou du cylindre d'application.

8. Tête d'applicateur selon l'une quelconque des revendications précédentes, **caractérisée en ce que** le rouleau collecteur est couplé au cylindre d'application.

9. Tête d'applicateur selon la revendication 8, **caractérisée en ce que** le couplage s'effectue au moyen d'une transmission, en particulier d'une transmission par engrenages (18, 55), d'une transmission par courroie crantée ou d'une transmission par chaîne.

10. Tête d'applicateur selon la revendication 8, **caractérisée en ce que** le couplage s'effectue au moyen d'un engagement par friction ou par complémentarité de forme, au moins entre une zone d'une surface circonférentielle du cylindre d'application et une surface circonférentielle du rouleau collecteur.

11. Tête d'applicateur selon l'une quelconque des revendications précédentes, **caractérisée en ce que** le rouleau collecteur et/ou le cylindre d'application peuvent être mis en rotation par des moyens d'entraînement.

12. Tête d'applicateur selon l'une quelconque des revendications 1 à 7, **caractérisée en ce que** le rouleau collecteur et le cylindre d'application peuvent être mis en rotation indépendamment l'un de l'autre par des moyens d'entraînement.

13. Tête d'applicateur selon l'une quelconque des revendications précédentes, **caractérisée en ce que** la vitesse de rotation du rouleau collecteur est supérieure à la vitesse de rotation du cylindre d'application.

14. Tête d'applicateur selon l'une quelconque des revendications précédentes, **caractérisée en ce que** le diamètre du cylindre d'application (10) est supérieur au diamètre du rouleau collecteur (50).

15. Tête d'applicateur selon l'une quelconque des revendications précédentes, **caractérisée par** une racle (40) disposée avant la zone de contact avec le substrat, dans le sens de rotation du cylindre d'application, pour enlever tout matériau d'application excédentaire afin de définir l'épaisseur de couche du matériau d'application sur la surface circonférentielle (12) du cylindre d'application (10).

16. Tête d'applicateur selon la revendication 215, **caractérisée en ce que** l'espacement entre la racle (40) et la surface circonférentielle (12) du cylindre d'application est ajustable et/ou réglable en vue d'une définition variable de l'épaisseur de couche.

17. Dispositif d'application pour appliquer un matériau d'application liquide sur un substrat, comprenant
une source de matériau d'application, et
une tête d'applicateur en communication fluidique avec la source de matériau en vue d'amener le matériau d'application de la source de matériau à la tête d'applicateur,
**caractérisé en ce que** la tête d'applicateur est réalisée selon l'une quelconque des revendications précédentes.

18. Dispositif d'application selon la revendication 17, **caractérisé par** un dispositif d'avance pour générer un mouvement relatif entre le substrat et la tête d'applicateur.

19. Dispositif d'application selon la revendication 17 ou 18, **caractérisé par** au moins un dispositif de chauffage pour chauffer le matériau d'application au moins dans la zone de la source de matériau d'application et/ou suivant une partie du chemin d'extraction entre la source de matériau et la zone d'application.

20. Procédé pour appliquer un fluide sur un substrat, comprenant les étapes consistant à :
a) mouiller au moins une zone de la surface circonférentielle du cylindre d'application avec le matériau d'application dans une zone de mouillage,
b) transférer le matériau d'application de la zone de surface circonférentielle sur un substrat, et
c) collecter des filets de matériau d'application qui se forment et/ou du matériau d'application excédentaire, non appliqué, sur un rouleau collecteur tournant, situé après le cylindre d'application dans le sens d'application,
dans lequel le rouleau collecteur et le cylindre d'application sont couplés de telle sorte que le sens de rotation du rouleau collecteur s'étend à l'opposé du sens de rotation du cylindre d'application,
**caractérisé en ce que** le matériau s'accumulant sur le rouleau collecteur est extrait à travers un premier intervalle s'étendant entre une première portion de paroi de boîtier et la surface circonférentielle du cylindre d'application, intervalle dont la section transversale s'élargit dans le sens de rotation du cylindre d'application ou reste inchangée de sorte qu'un effet d'extraction est provoqué par ce premier intervalle de la zone d'application vers une zone de captage, en particulier vers la zone de mouillage,
**en ce que** la surface circonférentielle du rouleau collecteur est disposée à une faible distance de la surface circonférentielle du cylindre d'application, et
**en ce que** le matériau s'accumulant sur le rouleau collecteur est extrait à travers un deuxième intervalle s'étendant entre une deuxième portion de paroi de boîtier et la surface circonférentielle du rouleau collecteur, intervalle dont la section transversale, en particulier dont la hauteur de section transversale, s'élargit dans le sens de rotation du rouleau collecteur.
